# EUROPÄISCHE PATENTANMELDUNG

(11) **EP 0 413 035 A1**
(43) Veröffentlichungstag der Anmeldung: **20.02.1991**
(21) Anmeldenummer: 89114962.7
(22) Anmeldetag: 12.08.1989
(51) Int. Cl.: D02H 3/00

(54) **Vorrichtung zur Herstellung von Kurzketten, insbesondere für Gewebemuster in der Buntweberei**

(71) Anmelder: HERGETH HOLLINGSWORTH GMBH, D-48249 Dülmen (DE)
(72) Erfinder: Fischer, Herbert, D-4543 Lienen (DE)
(74) Vertreter: SchÀ¶nwald, Karl (DE)

(57) **Zusammenfassung**

Bei der Vorrichtung zur Herstellung von Kurzketten werden Fäden unterschiedlicher Farbe hintereinanderfolgend und nebeneinanderliegend aufgewickelt. Dabei ist die Fadenführeinrichtung entlang der Umfangskontur der Aufwickeleinrichtung bewegbar, während der Träger für diese feststeht. Die Wickelfläche und die Fadenführeinrichtung führen quer zur Bewegungsrichtung derselben eine Relativbewegung aus, wobei der Fadenführer zum Umlegen des Fadens um die Umlenkwalzen an einem Umlaufband fest angeordnet ist. Hierbei ist mehr ein Fadenführer (18,19) bzw. Fanghaken an dem Umlaufband (11) angebracht. Vorteilhaft befinden sich die Fadenführer (18,19) in einem Abstand von einer halben Länge des Umlaufbandes (11).

## Beschreibung

Die Erfindung bezieht sich auf eine Vorrichtung zur Herstellung von Kurzketten, insbesondere für Gewebemuster in der Buntweberei.

Bei einer bekannten Vorrichtung dieser Art werden die Fäden unterschiedlicher Farbe hintereinanderfolgend und nebeneinanderliegend aufgewickelt, worauf die so erhaltene Fadenschar in Querrichtung aufgetrennt wird. Hierbei ist die Fadenführeinrichtung entlang der Umfangskontur der Aufwickeleinrichtung bewegbar, wobei der Träger der Aufwickeleinrichtung feststeht. Die Wickelfläche ist quer zur Bewegungsrichtung der Fadenführeinrich tung verschiebbar angeordnet und der Fadenführer ist zum Umlegen des Fadens um die Umlenkwalzen als Fanghaken ausgebildet. Dabei ist der Fadenführer an einem Umlaufband fest angeordnet und arbeitet mit einem den Faden zuführenden drehbar gelagerten Schwenkarm zusammen.

Eine solche Vorrichtung, bei der ein von einer Spule abgezogener Faden mittels des Fadenführers endlos um ein Aufwickelorgan gewickelt wird, wobei der Faden auf dem Aufwickelorgan selbsttätig fortschreitend in Querrichtung bewegt wird, ist mit dem Vorteil verbunden, daß praktisch nur mit einer Spule je Farbe eine Kurzkette geschert werden kann. Dadurch läßt sich wesentlich sowohl an Arbeitszeit als auch an Material einsparen. Die Herstellung von Fadenscharen mit über vorbestimmten Breiten der Gesamtschar wechselnden Farben der Fäden läßt sich zur Fertigung von Gewebemustern u.dgl. rationell durchführen.

Aufgabe der Erfindung ist es, die beschriebene Vorrichtung, insbesondere zur Herstellung von Kurzketten, auf einfache Weise leistungsfähiger zu gestalten. Die Erfindung zeichnet sich dadurch aus, daß mehr als ein Fadenführer bzw. Fanghaken an dem Umlaufband angebracht ist. Bevorzugt ist das Umlaufband mit zwei Fadenführern bzw. Fanghaken versehen, wobei die Fadenführer in einem Abstand von einer halben Bandlänge angeordnet sind.

Durch eine solche verhältnismäßig einfache Maßname läßt sich eine nicht unwesentliche Zeitersparnis erzielen. Nach einem halben Umlauf des die Fadenführer tragenden Bandes kann ein weiterer Faden aufgenommen werden. Bisher ergab sich ein Leerumlauf von etwa der halben Bandlänge. Dieser Leerumlauf wird nunmehr vollständig vermieden. Bei den vielen Umläufen des Fadenführers ergibt sich eine beachtliche Zeitersparnis, weil ein wesentlicher Teil des bisher vorhandenen Leerlaufes eingespart wird. Die Vorrichtung arbeitet leistungsfähiger.

Mittels einer entsprechenden Steuervorrichtung läßt sich der Einfaden-Betrieb auf einen Mehrfaden-Betrieb und umgekehrt umschalten, je nach dem welcher Betrieb bei der Vorrichtung zur Herstellung von Kurzketten jeweils gewünscht wird. Die Arbeitsintensität der Vorrichtung wird mit wenig Aufwendung für die zusätzlichen Teile erreicht.

In besonderen Fällen ist es möglich, mehr als zwei Fadenführer in ein und demselben Umlaufband vorzusehen. Hierbei wird der Abstand zwischen den Fadenführern über die Länge des Umlaufbandes gleichmäßig verteilt vorgesehen.

Die Erfindung wird anhand eines in der Zeichnung dargestellten Ausführungsbeispiels nachstehend erläutert.
Fig. 1 zeigt eine Ausführungsform der Vorrichtung zur Herstellung von Kurzketten gemäß der Erfindung im Aufriß und im Schema.
Fig. 2 stellt die Vorrichtung der Fig. 1 mit der Zuführung des Fadens zu dem Umlaufband in Stirnansicht und im größeren Maßstab dar.
Fig. 3 veranschaulicht eine Vorderansicht des unteren Teils der Fig. 2 im Ausschnitt und im größeren Maßstab.
Fig.4-5 zeigen im Schema eine Steuerungsmöglichkeit für die Umschaltung von einem Einfadenführer-betrieb auf einen Zweifadenführer-Betrieb und umgekehrt.

Die Vorrichtung 1 zur Herstellung von Kurzketten u.dgl. stehender Bauart weist Rahmenteile 2 und 3 und eine untere Quertraverse 5 auf. In den Rahmenteilen 2 und 3 sind Umlenkorgane 6 und 7, vorzugsweise als Umlenkwalzen, drehbar gelagert, auf denen in Längsrichtung Transportbänder 8 zur Aufnahme des aufzuwickelnden Fadens geführt und bewegt werden. Die Vorrichtung 10 zur Zuführung des Fadens zum Umlegen um die Umlenkwalzen 6 und 7 weist ein endloses Umlaufband 11 auf, das um die Scheiben 12 herumgeführt ist. Zur Bildung von Fadenkreuzen bei der um die Umlenkwalzen 6 und 7 geführten Fadenschar dienen die Teilwellen 14 und 15. Mit 16 ist eine als Leitorgan für den umzulegenden Faden dienende Abdeckhaube bezeichnet.

Zum Wechseln der Fäden verschiedener Farben dienen an dem Umlaufband 11 fest angeordnete Fadenführer, z.B. die Fadenführer 18 und 19, die vorzugsweise als Fanghaken ausgebildet sind. Die Fadenführer 18 und 19 sind zweckmäßig in einem Abstand von einer halben Länge des Umlaufbandes angeordnet. Dadurch wird der Leerlaufweg gegenüber der Anordnung von nur einem Fadenführer wesentlich verkürzt, und zwar mit zwei Fadenführern an dem Umlaufband auf die Hälfte reduziert.

Die Fanghaken 18, 19 arbeiten mit Schwenkarmen 20 zusammen. Es sollen so viele Schwenkarme vorhanden sein, wie verschiedenfarbige Fäden gleichzeitig in einer Kette verarbeitet werden sollen. Jeder Farbe ist ein Schwenkarm zugeordnet. Das freie Ende der Schwenkarme 20 ist mit einem Haken 21 versehen, in dem der Faden eingehakt werden kann. Die Schwenkarme 20 können durch Drehmagnete 22 einzeln und unabhängig voneinander gesteuert werden. Auf dem Spulenständer 24 befinden sich die Spulen 25 mit den Fäden unterschiedlicher Farbe zur Herstellung von z.B. Kurzketten für die Buntweberei. Von den Spulen 25 laufen die Fäden 28 durch bewegliche Ösen 26 zu den Haken 21 der Schwenkarme 20. In diese Haken 21 werden die Fäden eingehängt und laufen dann weiter, um an Gestell 3 befestigt zu werden.

In der Ruhestellung nehmen die Schwenkarme 20 die in der Figur 3 gezeichnete Stellung I ein, d.h. eine hinter der Umlenkscheibe 12 liegende Lage. Die Fäden 28 verlaufen hierbei in einem weiten Abstand von dem Umlaufband 11 bzw. dem Fadenführer 18 oder 19 zu den Haken 21 der Schwenkarme 20, so daß beim Umlaufen des Fadenführers bzw. Fanghakens 18 oder 19 die nach der Linie 29 verlaufenden Fäden 28 von dem Fanghaken 21 nicht ergriffen werden.

Wenn jedoch ein Faden der Spulen 25 um die Umlenkwalzen 6, 7 gelegt werden soll, so wird der zu der Spule 25 zugehörige Schwenkarm 20 durch den entsprechenden Drehmagneten 22 in die in Fig. 3 eingezeichnete Stellung II geschwenkt, wobei der Faden 28 nunmehr den Verlauf 30 einnimmt, da das Ende des Fadens 28 mit dem Band 8 der Umlenkwalze 7 haftfest verbunden ist. Der Fadenverlauf 30 ist hierbei so vor den Fanghaken 18 oder 19 gebracht, daß dieser beim Umlauf mittels des Bandes 11 den Faden aufnehmen und um die Umlenkwalzen 7 legen kann. Die anderen Fäden dagegen bleiben in dem Verlauf 29, bei dem die Fäden von dem Fanghaken 18 oder 19 nicht berührt werden. Nach einer, z.B. von einer Steuervorrichtung vorgesehenen Anzahl vom Umläufen des Bandes 11 um die Umlenkwalzen 6, 7 wird ein Abwerffinger 32 durch einen Drehmagneten 22 in die strichpunktierte Stellung geschwenkt und so in die Umlaufbahn des Fanghakens 18 oder 19 gebracht. Der Faden 28 wird dadurch von dem Fanghaken 18 oder 19 durch den Abwerffinger 32 abgestreift. Der abgestreifte Faden fällt wieder auf einen bereitgehaltenen Haken 21 eines Schwenkarmes 20 zurück.

An Vorrichtungen, insbesondere größerer Art, können auch mehr als zwei Fadenführer an dem Umlaufband angeordnet werden. Im allgemeinen ist die Anordnung von zwei Fadenführern auf Umlaufband ausreichend. Die Steuerung kann mittels einer Steuervorrichtung 36 vorgenommen werden, die sich an dem Rahmenteil 2 befindet.

Die Figuren 4 und 5 veranschaulichen eine Ausführungsform für die Schaltung an einem Einfadenführer-Betrieb auf einen Zweifadenführer-Betrieb. Zweckmäßig wird hierbei mit einer Lichtschranke 37 gearbeitet, wobei sogenannte Schaltbohrungen 38 bis 44 in dem Umlaufband 11 vorgesehen sein können. Bei dem Zweifadenführer-Betrieb nach Fig. 5 sind die Schaltbohrungen 41 und 44, die zur Durchführung des Einfadenführer-Betriebs vorgesehen sind, durch z.B. Klebplatten 45 und 46 verdeckt. Für die beiden Fadenführer 18 oder 19 sind je zwei Schaltbohrungen 38 und 39 und 40 und 42 offen. Bei dem Einfadenführer-Betrieb nach Fig. 6 sind die Schaltbohrungen 38, 39, 40 und 42 durch aufgesetzte Klebplatten 47 bis 50 verdeckt. Dabei bleiben die Schaltbohrungen 41 und 44 offen. Im Zusammenwirken mit der Lichtschranke 37 kann kurzfristig von einem Einfadenführer-Betrieb auf einen Zweifadenführer-Betrieb umgeschaltet werden.

## Patentansprüche

1. Vorrichtung zur Herstellung von Kurzketten, insbesondere für Gewebemuster in der Buntweberei, bei der Fäden unterschiedlicher Farbe hintereinanderfolgend und nebeneinanderliegend aufgewickelt werden und bei der die Fadenführeinrichtung entlang der Umfangskontur der Aufwickeleinrichtung bewegbar ist und der Träger der Aufwickeleinrichtung feststeht, während die Wickelfläche und die Fadenführeinrichtung quer zur Bewegungsrichtung derselben eine Relativbewegung ausführen, wobei der Fadenführer zum Unlegen des Fadens um die Umlenkwalzen an einem Umlaufband fest angeordnet ist, dadurch gekennzeichnet, daß mehr als ein Fadenführer (18, 19) bzw. Fanghaken an dem Umlaufband (11) angebracht ist.

2. Vorrichtung nach Anspruch 1, dadurch gekennzeichnet, daß das Umlaufband (11) mit zwei Fadenführern (18,19) bzw. Fanghaken versehen ist, und daß die Fadenführer (18,19) mit einem Abstand von einer halben Länge des Umlaufbandes (11) angeordnet sind.

3. Vorrichtung nach Anspruch 1, dadurch gekennzeichnet, daß bei mehr als zwei Fadenführern der Abstand zwischen den Fadenführern über die Bandlänge gleichmäßig verteilt vorgesehen ist.

4. Vorrichtung nach einem der Ansprüche 1 bis 3, dadurch gekennzeichnet, daß mittels einer Steuervorrichtung (36) der Einfadenführer-Betrieb auf Mehrfadenführer-Betrieb und umgekehrt umschaltbar ist.

5. Vorrichtung nach Anspruch 4, dadurch gekennzeichnet, daß das Umlaufband (11) nahe der Stelle der Fadenführer (18,19) mit Schaltbohrungen (38-44) versehen sind, die mit einer Lichtschranke (37) zusammenwirken, und daß die Schaltbohrungen (38-44) durch Plattenteile (45-50), z.B. Klebplatten abdeckbar sind.
